# EUROPÄISCHE PATENTSCHRIFT

(11) **EP 2 060 332 B1**
(45) Veröffentlichungstag und Bekanntmachung des Hinweises auf die Patenterteilung: **07.07.2010**
(21) Anmeldenummer: 09003260.8
(22) Anmeldetag: 09.05.2007
(51) Int. Cl.: B08B 15/00, B65B 1/28

(54) **Absaugeinrichtung für fein verteilte Stoffe**
Suction device for finely dispersed materials
Dispositif d'aspiration pour des matières finement dispersées

(30) Priorität: 11.05.2006 AT 8152006
(43) Veröffentlichungstag der Anmeldung: 20.05.2009
(62) Teilanmeldung aus: 07450086.9
(73) Patentinhaber: Zeta Holding GmbH, 8144 Tobelbad/Graz (AT)
(72) Erfinder: Eybek, Martin, 8530 Deutschlandsberg (AT)
(74) Vertreter: Becker, Thomas

(56) Entgegenhaltungen:
- WO-A-03/045593
- FR-A- 774 735
- FR-A- 1 362 244
- FR-A- 2 339 443
- FR-A- 2 729 591
- US-A- 1 981 485
- US-A- 5 297 739
- US-A- 5 348 063
- US-B1- 6 171 407

## Beschreibung

Die Erfindung bezieht sich auf eine Absaugeinrichtung für fein verteilte und/oder gasförmige Stoffe, welche als hohler Ringkörper mit einer zentralen Schüttöffnung ausgebildet ist, zumindest ein Rohranschluss in das Innere des Ringkörpers führt und in der die Schüttöffnung begrenzenden Wandung eine Vielzahl von Ansaugbohrungen ausgebildet ist, wobei die Bohrungen über das Innere des hohlen Ringkörpers mit dem Rohranschluss in Verbindung stehen.

Insbesondere in der chemischen Industrie, aber auch in anderen Industriezweigen, wie der Lebensmittelindustrie, tritt das Problem auf, dass beim Ein- oder Umfüllen vor allem pulverförmiger Stoffe Staub- oder Aerosolnebel entstehen, die nicht in den Bestimmungsort, z. B. einen Reaktionsbehälter, gelangen, sondern in die Umgebung. Dadurch kommt es zu einer unerwünschten Verunreinigung, die außerdem Gefahrenmomente, z. B. beim Ein-/Umfüllen giftiger, explosiver oder anderweitig gefährlicher Stoffe, in sich birgt. Verstärkt werden diese Probleme in Reinräumen.

Eine Absaugvorrichtung der eingangs genannten Art ist aus der WO 03/045593 A1, die eine Abraugeinrichtung gemäβ dem Oberbegriff des Anspruchs 1 offenbart, bekannt geworden. Diese Vorrichtung ist zum Absaugen toxischer Gase konzipiert, berücksichtigt jedoch nicht die Problematik des Absaugens pulverförmiger Stoffe, insbesondere im Zusammenhang mit den Anforderungen, die in der pharmazeutischen Industrie gestellt werden. Die bekannte Vorrichtung würde im Einsatz beim Abfüllen pulverförmiger Stoffe nach kürzester Zeit mit Ablagerungen verunreinigt sein, die auch kaum mehr aus der Vorrichtung entfernt werden könnten, was aus hygienischen Gründen meist nicht zulässig ist.

Eine Aufgabe der Erfindung liegt darin, eine verbesserte Absaugeinrichtung zu schaffen, welche die oben erwähnten Nachteile nicht aufweist.

Diese Aufgabe wird mit einer Absaugeinrichtung gemäβ den Anspruch 1 gelöst.

Auf diese Weise lässt sich im Betrieb ein nach oben gerichteter Unterdruckkegel über der Schüttöffnung aufbauen.

Nach einer Ausführungsform ist vorgesehen, dass der Ringkörper zumindest einen Oberteil und einen Unterteil aufweist, wobei Oberteil und Unterteil im Gebrauchszustand durch ein Spannmittel zusammengehalten und nach Öffnen des Spannmittels unter Freilegung des Ringkörperinneren trennbar sind.

Damit wird eine Absaugeinrichtung geschaffen, die an jede Einfüllsituation auch der Größe nach angepasst werden kann und die bestmöglichen Schutz vor Verunreinigung der Umgebung durch entweichenden Staub und Aerosole bietet, wobei Bedienungsfehler, wie ein falsches Positionieren des Absaugkopfes verhindert werden können. Die Reinigung ist rasch und einfach durchführbar, was insbesondere in pharmazeutischen Betrieben notwendig ist.

Vorteilhaft im Sinne einer geringen Geräuschentwicklung ist es weiters, wenn die Absaugbohrungen zumindest in ihrem äußeren, zur Schüttöffnung weisenden Endbereich eine Abrundung aufweisen.

Die Luftführung kann besonders homogen gehalten werden, falls eine zwischen Oberteil und Unterteil gelegene Trennplatte mit zumindest einer Durchtrittsöffnung vorgesehen ist, der Ringkörper im zusammengesetzten Zustand zumindest eine untere Kammer und zumindest eine obere Kammer aufweist und diese Kammern über zumindest eine Durchtrittsöffnung miteinander in Verbindung stehen. Hierbei ist es auch vorteilhaft, wenn zumindest eine obere, innere, ringförmige Kammer und zumindest eine untere, äußere Kammer vorgesehen sind, wobei der Rohrstutzen in die untere, äußere Kammer und die Ansaugbohrungen in die obere, innere Kammer münden. Eine weitere Verbesserung zeichnet sich in diesem Fall dadurch aus, dass eine obere, innere, ringförmige Kammer vorgesehen ist, welche mit zumindest einem oberen, äußeren Kammerabschnitt in Verbindung steht und der obere, äußere Kammerabschnitt über eine Durchtrittsöffnung der Trennplatte mit zumindest einer äußeren, unteren Kammer in Verbindung steht bzw. wenn an der Verbindung zwischen der oberen, inneren, ringförmigen Kammer mit dem zumindest einem oberen, äußeren Kammerabschnitt eine tangential nach außen führende Leitfläche vorgesehen ist.

Das Spannmittel kann einen Spannbolzen mit je einem Abstützkopf an einem Ende und einem lösbaren Schnellspannkopf an dem anderen Ende beinhalten, wobei die Spannbolzen Ober- und Unterteil im Gebrauchszustand durchsetzen und gegeneinander pressen. Dabei ist eine Ausführung besonders praxistauglich, bei welcher ein Schnellspannkopf einen Spannhebel mit einer gegen die Unterfläche des Unterteils abstützbaren Exzenterfläche aufweist und mit dem unteren Ende des Spannbolzens auf Zug in Eingriff gebracht werden kann.

Weiters ist es bei den genannten Ausführungen zweckdienlich, wenn jeder Spannbolzen zylindrisch ausgebildet ist, wobei der Abstützkopf bezüglich des Querschnitts verbreitert ist und der Spannbolzen an dem gegenüberliegenden Ende eine in einen Haltekopf übergehende Ringnut für das Zusammenwirken mit dem Schnellspannkopf besitzt. Dabei kann vorgesehen sein, dass der Spannhebel ein gabelförmiges Ende mit Bohrungen besitzt, in welche ein Querbolzen eingesetzt ist, und ein mit dem Spannbolzen in Verbindung stehender Gewindezugbolzen in eine radiale Gewindebohrung des Querbolzens eingeschraubt ist.

Bedienungsfreundlich ist eine Weiterbildung der Erfindung, bei welcher der Spannbolzen mit dem Gewindezugbolzen über ein Spannstück in Verbindung steht, wobei der Spannbolzen mit seinem Haltekopf in einen Schlitz des Spannstücks eingehängt ist und der Gewindezugbolzen in eine radiale Gewindebohrung eines Spannstifts eingeschraubt ist, der in zwei gegenüberliegenden Bohrungen des Spannstücks aufgenommen ist.

Um ein Verschmutzen weitgehend zu verhindern kann vorgesehen sein, dass zwischen der Exzenterfläche des Spannhebels und dem Unterteil eine Druckhülse angeordnet ist, in welcher das Spannstück untergebracht ist, wobei sich die Exzenterfläche über eine Druckhülse an dem Unterteil abstützt.

Die Erfindung samt weiterer Vorteile ist im folgenden anhand einer beispielsweisen Ausführungsform näher erläutert, die in der Zeichnung veranschaulicht ist. In dieser zeigen:
- Figur 1:: eine Absaugeinrichtung nach der Erfindung in einem Schnitt nach der Linie I-I der Figur 2,
- Figur 2:: eine Draufsicht auf die Absaugeinrichtung nach Figur 1,
- Figur 3:: in einem Figur Schnitt wie Figur 1 den Oberteil der Absaugeinrichtung,
- Figur 4:: in verkleinerter Draufsicht den Oberteil,
- Figur 5:: einen Schnitt nach der Linie V-V der Figur 3, verkleinert,
- Figur 6:: in einem Schnitt wie Figur 1 eine Trennplatte der Absaugeinrichtung,
- Figur 7:: in einem Schnitt wie Figur 1 den Unterteil der Absaugeinrichtung,
- Figur 8:: eine Draufsicht auf die Trennplatte der Figur 6, verkleinert,
- Figur 9:: einen Schnitt nach der Linie IX-IX der Figur 7, verkleinert,
- Figur 10:: in einem vergrößerten Detail der Absaugeinrichtung, teilweise geschnitten, einen Spannbolzen mit einem Schnellspannkopf,
- Figur 10a:: eine Druckhülse des Schnellspannkopfes, teilweise geschnitten,
- Figur 10b:: einen Schnitt nach der Linie Xb-Xb der Figur 10a,
- Figur 10c:: einen Spannhebel des Schnellspannkopfes in Draufsicht, teilweise geschnitten,
- Figur 10d:: den Spannhebel der Figur 10c in Seitenansicht,
- Figur 10e:: ein Spannstück des Schnellspannkopfes im Schnitt,
- Figur 10f:: einen Schnitt nach der Linie Xf-Xf der Figur 10e und
- Figur 10g:: einen Schnitt nach der Linie Xg-Xg der Figur 10e.

Unter Bezugnahme auf Figur 1 und 2 wird zunächst der prinzipielle Aufbau einer Absaugeinrichtung AER nach der Erfindung beschrieben. Die Gestaltung der Absaugeinrichtung AER entspricht einem hohlen Ringkörper, sie kann auch als toroidal bezeichnet werden, wobei eine zentrale Schüttöffnung SOE von einer Wandung WAN begrenzt ist und in dieser Wandung eine Vielzahl von Ansaugbohrungen ASB ausgebildet ist, im vorliegenden Beispiel 50 Bohrungen. Genauer gesagt sind die Bohrungen in einem oberen, nach oben und außen konisch erweitertem Wandabschnitt KWA ausgebildet, der nach unten in einen im Wesentlichen zylindrischen Wandabschnitt ZWA übergeht.

Die Bohrungen ASB stehen in weiter unten noch näher beschriebenen Weise über das Innere des Holkörpers mit einem Rohranschluss, nämlich einem Rohrstutzen ROS in Verbindung, der im Betriebszustand der Einrichtung über eine nicht gezeigte Saugleitung, wie Schlauch, mit einer Absaugeinrichtung verbunden ist. Dank der schräg nach oben gerichteten Ansaugbohrungen ASB wird Umgebungsluft angesaugt und eine Art Unterdruckkegel über der Schüttöffnung gebildet. Die Ansaugbohrungen ASB weisen zumindest an ihrem äußeren, zur Schüttöffnung SOE weisenden Endbereich, im vorliegenden Fall jedoch an beiden Endbereichen, eine Abrundung ARU auf, durch welche eine lokale Wirbelbildung und damit die Geräuschentwicklung verringert wird.

Wird nun z. B. ein pulverförmiger Stoff, angedeutet durch die Pfeile PUL in Figur 1, von oben in die Schüttöffnung SOE in einen nur angedeuteten Trichter gefüllt, der seinerseits in einem nicht dargestellten Reaktorgefäß mündet, wird aus dem Trichter und/oder dem Reaktorgefäß rückströmender Staub über die Ansaugbohrungen ASB abgesaugt, sodass der Staub nicht in die Umgebung gelangt.

In Hinblick auf das vorgesehene Anwendungsgebiet der Erfindung ist es wünschenswert, dass die Absaugeinrichtung leicht gereinigt werden kann. Daher kann man vorsehen, dass sie aus zwei oder mehreren Teilen besteht und zerlegbar ist, was im folgenden näher beschrieben wird.

Prinzipiell besteht die Absaugeinrichtung AER aus zumindest einem Oberteil OTE und einem Unterteil UTE, wobei Oberteil und Unterteil im Gebrauchszustand durch ein Spannmittel SSM zusammengehalten und nach Öffnen des Spannmittels SSM unter Freilegung des Inneren des Ringkörpers trennbar sind. Zur besseren und lenkbaren Strömungsführung ist eine zwischen Oberteil OTE und Unterteil UTE gelegene Trennplatte TRP mit zumindest einer Durchtrittsöffnung DUT vorgesehen.

Der Oberteil OTE ist in den Figuren 3 bis 5 genauer gezeigt, der Unterteil UTE in den Figuren 7 und 9 und die Trennplatte TRP in den Figuren 6 und 8. Als Material für die drei wesentlichen Teile OTE, TRP, UTE hat sich in der Polypropylen bewehrt, doch sollte es klar sein, dass dem Fachmann je nach Anwendungsfall auch andere brauchbare Materialien zur Verfügung stehen.

Im zusammengesetzten Zustand weist der Ringkörper der Absaugeinrichtung AER zumindest eine untere Kammer UKA und zumindest eine obere Kammer OKA auf, wobei die zumindest eine untere Kammer UKA und die zumindest eine obere Kammer OKA über zumindest eine Durchtrittsöffnung DUT, im vorliegenden Beispiel zwei, miteinander in Verbindung stehen.

Genauer gesagt ist eine mehrteilige, obere, innere, ringförmige Kammer OKA und einer untere, sich über 180° erstreckende, äußere Kammer UKA vorgesehen, wobei der Rohrstutzen ROS in diese untere, äußere Kammer UKA und die Ansaugbohrungen ASB in die obere, innere Kammer OKA münden. Die Luft samt allfällig vorhandenem Staub oder ein Gas oder Aerosol wird somit durch die Ansaugbohrungen ASB zunächst in die innere, obere Kammer OKA gesaugt und gelangt von hier in äußere Abschnitte der Kammer, wobei tangential nach außen führende Leitflächen LEF (Figur 5) die Strömung führen. Aus diesen genannten Kammerabschnitten wird die Luft durch die Öffnungen DUT der Trennplatte (Figur 8) nach unten in die untere, äußere Kammer UKA (Figur 9) gesaugt, um schließlich von hier durch den Rohrstutzen ROS zu der nicht gezeigten Absaugvorrichtung zu gelangen. Als Beispiel sei angeführt, dass in der Praxis der Luftdurchsatz bei einer Außenabmessung des Ringkörpers von 480mm in der Größenordnung von 130 m³/h liegt.

Sämtliche drei Teile der Absaugeinrichtung, d. h. Oberteil OTE, Trennplatte TRP und Unterteil UTE sind mit Durchgangsbohrungen DBO, im vorliegenden Fall je sechs solchen Bohrungen, versehen, durch welche Spannbolzen SPB für das Zusammenspannen dieser Teile gesteckt werden können. Zweckmäßigerweise sind die Bohrungen bewusst nicht an den Ecken eines regelmäßigen Vielecks gelegen, um ein falsches Zusammenbauen der drei Teile vermeiden zu können. Der Schnellspannkopf SSK besitzt ein im Wesentlichen U-förmiges Spannstück SPS mit zwei parallel zu einander verlaufenden Schenkeln SEL. In Bohrungen der beiden Schenkel SEL ist in zylindrischer Spannstift ZSS aufgenommen, der eine zwischen den Schenkeln SEL liegende, den Spannstift ZSS radial durchsetzende Gewindebohrung GBO aufweist. Die beiden Schenkel SEL sind an einem Ende über einen Steg STE verbunden, in dem ein Schlitz SLI, ausgebildet ist.

In den Schlitz SLI ist der Spannbolzen SPB mit seinem Haltekopf HAK eingeführt, wobei der Durchmesser des Haltekopfes HAK geringer als der Innenabstand der Schenkel ist und die Schlitzbreite größer als der Durchmesser des Spannbolzens SPB an der Stelle seiner Ringnut RNT.

Das Spannstück SPS mit dem Spannstift ZSS liegt innerhalb einer geschlitzten Druckhülse DRH, die mit einem offenen Ende über eine dazwischen liegende Scheibe SEI an dem Unterteil UTE abstützbar ist. Natürlich könnten der Spannbolzen SPB mit dem Schnellspannkopf SSK auch verkehrt herum verwendet werden. In diesem Fall wäre die Druckhülse DRH an dem Oberteil OTE abgestützt.

Aus dem von dem Unterteil UTE abgewandten Ende der Druckhülse DRH ragt ein in die Gewindebohrung GBO eingeschraubter Gewindezugbolzen GZB. Mit seinem anderen Ende ist der Gewindezugbolzen GZB in eine radiale Gewindebohrung RGB eines Querbolzens QBO eingeschraubt, der mit seinen beiden Enden in Bohrungen BOR eines gabelförmigen Endes GAB eines Spannhebels SPH eingesetzt ist. Dieser Spannhebel SPH weist an dem gabelförmigen Ende eine äußere Exzenterfläche EXF auf, die an einer Druckscheibe DRS angreift, welche an dem äußeren Ende der Druckhülse DRH abgestützt und von dem Gewindezugbolzen GZB durchsetzt ist.

Das Zusammensetzen der Absaugeinrichtung erfolgt in der nachstehend beschriebenen Weise.

Der Oberteil OTE wird mit seiner Oberseite auf eine Unterlage gelegt, nachdem zuvor z. B. zwei Spannbolzen SPB durch Bohrungen DBO gesteckt wurden. Sodann wird die Trennplatte TRP darüber gelegt, wobei die Bolzen SPB durch die zugehörigen Bohrungen DBO der Trennplatte TRP verlaufen. Darüber legt man schließlich den Unterteil UTE, sodass die freien Enden der Bolzen SPB aus dessen Unterseite vorstehen. Daraufhin wird der Schnellspannkopf SSK mit geöffnetem Spannhebel SPH so aufgeschoben, dass das Ende des Bolzens mit dem Haltekopf HAK durch den Schlitz der Druckhülse DRH in den Schlitz SLI des Spannstücks SPS gelangt. Sodann wird der Spannhebel SPH durch Kippen bis zu seiner Endposition geschlossen. Durch Verdrehen des Spannhebels SPH kann die Spannkraft individuell eingestellt werden,da hierbei der Gewindezugbolzen GZB bezüglich der Gewindebohrung GBO in dem Spannstift ZSS verdreht wird. Schließlich können die restlichen Spannbolzen SPB und Schnellspannköpfe SSK montiert werden. Das Zerlegen der Einrichtung erfolgt sinngemäß nach jeweiligem Öffnen der Schnellspannköpfe SSK. Um zu verhindern, dass bei dem Hochheben der Einrichtung von einer Einfüllöffnung, z. B. einem Trichter, bei einem schlecht verschlossenen Spannhebel der Schnellspannkopf SSK herunterfällt sind an den Enden des Schlitzes SLI des Spannstücks SPS zwei Sicherungsnasen SIN ausgebildet (Figur 10f).

Der Abstützkopf ASK des Spannbolzens kann auch anders ausgebildet sein als in Figur 10 gezeigt, beispielsweise kann er ein in einer entsprechend ausgeformten Vertiefung des Oberteils OTE aufgenommener Sechskantkopf sein.

Der Schnellspannkopf SSK kann auch einfacher aufgebaut sein und beispielsweise lediglich aus einem Federplättchen mit einem Schlitz bestehen, das so auf das Ende des Spannbolzens geschoben wird, dass der Schlitz die Ringnut RNT umfasst.

## Patentansprüche

1. Absaugeinrichtung (AER) für fein verteilte und/oder gasförmige Stoffe, welche
a) als hohler Ringkörper mit einer zentralen Schüttöffnung (SOE) ausgebildet ist,
b) zumindest ein Rohranschluss (ROS) in das Innere des Ringkörpers führt und
c) in der die Schüttöffnung begrenzenden Wandung (WAN) eine Vielzahl von Ansaugbohrungen (ASB) ausgebildet ist, wobei
d) die Ansaugbohrungen (ASB) über das Innere des hohlen Ringkörpers mit dem Rohranschluss (ROS) in Verbindung stehen, **dadurch gekennzeichnet, dass**
e) die Schüttöffnung (SOE) von einem unteren, im wesentlichen zylindrischen Wandabschnitt (ZWA) und einem daran anschließenden oberen, nach oben und außen erweiterten konischen Wandabschnitt (KWA) begrenzt ist, wobei
f) die Ansaugbohrungen (ASB) in dem konischen Wandabschnitt (KWA) ausgebildet sind.

2. Absaugeinrichtung nach Anspruch 1, wobei
die Ansaugbohrungen (ASB) zumindest an ihrem äußeren, zur Schüttöffnung (SOE) weisenden Endbereich eine Abrundung (ARU) aufweisen.

3. Absaugeinrichtung nach Anspruch 1, wobei
die Ansaugbohrungen (ASB) an ihrem äußeren, zur Schüttöffnung (SOE) weisenden Endbereich sowie an ihrem zweiten Endbereich jeweils eine Abrundung (ARU) aufweisen.

4. Absaugeinrichtung nach Anspruch 1, wobei
der Ringkörper zumindest einen Oberteil (OTE) und einen Unterteil (UTE) aufweist, wobei Oberteil (OTE) und Unterteil (UTE) im Gebrauchszustand durch ein Spannmittel (SSM) zusammengehalten und nach Öffnen des Spannmittels (SSM) unter Freilegung des Ringköperinneren trennbar sind.

5. Absaugeinrichtung nach Anspruch 4, wobei
eine zwischen Oberteil (OTE) und Unterteil (UTE) gelegene Trennplatte (TRP) mit zumindest einer Durchtrittsöffnung (DUT) vorgesehen ist, der Ringkörper im zusammengesetzten Zustand zumindest eine untere Kammer (UKA) und zumindest eine obere Kammer (OKA) aufweist und die zumindest eine untere Kammer (UKA) und die zumindest eine obere Kammer (OKA) über zumindest eine Durchtrittsöffnung (DUT) miteinander in Verbindung stehen.

6. Absaugeinrichtung nach Anspruch 5, wobei
zumindest eine obere, innere, ringförmige Kammer (OKA) und zumindest eine untere, äußere Kammer (UKA) vorgesehen sind, wobei der Rohranschluss (ROS) in die zumindest eine untere äußere Kammer (UKA) und die Ansaugbohrungen (ASB) in die zumindest eine obere, innere Kammer (OKA) münden.

7. Absaugeinrichtung nach Anspruch 6, wobei
eine obere, innere, ringförmige Kammer (OKA) vorgesehen ist, welche mit zumindest einem oberen äußeren Kammerabschnitt (OKS) in Verbindung steht, und der obere, äußere Kammerabschnitt (OKS) über eine Durchtrittsöffnung (DUT) der Trennplatte (TRE) mit zumindest einer äußeren, unteren Kammer (UKA) in Verbindung steht.

8. Absaugeinrichtung nach Anspruch 7, wobei
an der Verbindung zwischen der oberen, inneren, ringförmigen Kammer (OKA) mit dem zumindest einem oberen, äußeren Kammerabschnitt (OKS) eine tangential nach außen führende Leitfläche (LEF) vorgesehen ist.

9. Absaugeinrichtung nach einem der Ansprüche 5 bis 8, wobei
das Spannmittel (SPM) Spannbolzen (SPB) je
mit einem Abstützkopf (ASK) an einem Ende und einem lösbaren Schnellspannkopf (SSK) an dem anderen Ende beinhaltet, wobei die Spannbolzen Ober- und Unterteil (OTE; UTE) in Gebrauchszustand durchsetzen und gegeneinander pressen.

10. Absaugeinrichtung nach Anspruch 9, wobei
der Schnellspannkopf (SSK) einen Spannhebel (SPH) mit einer gegen die Unterfläche des Unterteils (UTE) abstützbaren Exzenterfläche (EXF) aufweist und mit dem unteren Ende des Spannbolzens (SPB) auf Zug in Eingriff gebracht werden kann.

11. Absaugeinreichung nach Anspruch 10, wobei
jeder Spannbolzen (SPB) zylindrisch ausgebildet ist, wobei der Abstützkopf (ASK) bezüglich des Querschnitts verbreitert ist und der Spannbolzen an dem gegenüberliegenden Ende eine in einen Haltekopf (HAK) übergehende Ringnut (RNT) für das Zusammenwirken mit dem Schnellspannkopf (SSK) besitzt.

12. Absaugeinrichtung nach Anspruch 11, wobei
der Spannhebel (SPH) ein gabelförmiges Ende (GAB) mit Bohrungen (BOR) besitzt, in welche ein Querbolzen (QBO) eingesetzt ist, und ein mit dem Spannbolzen (SPB) in Verbindung stehender Gewindezugbolzen (GZB) in eine radiale Gewindebohrung des Querbolzens (GBO) eingeschraubt ist.

13. Absaugeinrichtung nach Anspruch 11 und 12, wobei
der Spannbolzen (SPB) mit dem
Gewindezugbolzen (GZB) über ein Spannstück (SPS) in Verbindung steht, wobei der Spannbolzen (SPB) mit seinem Haltekopf (HAK) in einen Schlitz (SLI) des Spannstücks eingehängt ist und der Gewindezugbolzen (GZB) in eine radiale Gewindebohrung (GBO) eines Spannstifts (ZSS) eingeschraubt ist, der an zwei gegenüberliegenden Bohrungen (BOH) des Spannstücks aufgenommen ist.

14. Absaugeinrichtung nach Anspruch 13, wobei
zwischen der Exzenterfläche (EXF) des Spannhebels (SPH) und dem Unterteil (UTE) eine Druckhülse (DRH) angeordnet ist, in welcher das Spannstück (SPS) untergebracht ist, wobei sich die Exzenterfläche (EXF) über die Druckhülse an dem Unterteil abstützt.

## Claims

1. A suction device (AER) for finely distributed and/or gaseous substances, which
a) is formed as a hollow annular body with a central charge opening (SOE),
b) at least one pipe connection (ROS) leading into interior of the annular body and
c) has a plurality of suction bores (ASB) in the bounding wall (WAN) of the charge opening, wherein
d) the suction bores (ASB) are connected with the pipe connection (ROS) through the interior of the hollow annular body,
**characterised in that**
e) the central charge opening (SOE) is limited by a lower, mainly cylindrical wall section (ZWA) and a upper wall section KWA adjacent thereto which widens conically upwards and towards the outside, wherein
f) the suction bores (ASB) are in the conical wall section (KWA).

2. A suction device according to claim 1, wherein the suction bores (ASB) exhibit a rounding (ARU) at least at their outer end section pointing towards the charge opening (SOE).

3. A suction device according to claim 1, wherein the suction bores (ASB) at their outer end section pointing towards the charge opening (SOE) as well as at their second end section exhibit a rounding (ARU) each.

4. A suction device according to claim 1, wherein the annular body comprises at least one upper part (OTE) and one lower part (UTE), wherein the upper part (OTE) and the lower part (UTE) are held together with a tensioning device (SSM) during operation and are separable after opening the tensioning device (SSM), revealing the interior of the annular body.

5. A suction device according to claim 4, wherein a separating plate (TRP) located between the upper part (OTE) and the lower part (UTE) with at least one aperture (DUT) is provided, the annular body in its assembled state has at least one lower compartment (UKA) and at least one upper compartment (OKA) and the at least one lower compartment (UKA) and the at least one upper compartment (OKA) are connected by at least one aperture (DUT)

6. A suction device according to claim 5, wherein at least one upper, inner, annular compartment (OKA) and at least one lower, exterior compartment (UKA) is provided wherein the pipe socket (ROS) runs into the at least one lower exterior compartment (UKA) and the suction bores (ASB) run into the at least one upper, inner, annular compartment (OKA).

7. A suction device according to claim 6, wherein one upper, inner, annular compartment (OKA) is provided which is connected to at least one upper, exterior compartment section (OKS) and the upper, exterior compartment section (OKS) is connected by an aperture (DUT) in the separating plate (TRP) with at least one exterior, lower compartment (UKA).

8. A suction device according to claim 7, wherein at the connection between the upper, inner, annular compartment (OKA) and the at least one upper, exterior compartment section (OKS) is a guiding surface leading (LEF) tangentially to the exterior.

9. A suction device according to one of the claims 5 to 8, wherein the tensioning device (SPM) has tensioning bolts (SPB) each with a supporting head (ASK) at one end and a quick-release clamping head (SSK) at the other end, wherein the tensioning bolts are passing the upper and the lower part (OTE; UTE) in operation pressing them against each other.

10. A suction device according to claim 9, wherein the quick-release clamping head (SSK) has a clamp lever (SPH) with an eccentric surface (EXF) which is supportable by the bottom surface of the lower part (UTE) and is engageable with the lower end of the tensioning bolt (SPB).

11. A suction device according to claim 10, wherein every tensioning bolt (SPB) is formed cylindrical, wherein the supporting head (ASK) is broadened in regard to the cross-section and the tensioning bolt has a radial groove (RNT) for the interaction with the quick-release clamping head (SSK) at the opposing end which merges into a supporting head (ASK).

12. A suction device according to claim 11, wherein the clamp lever (SPH) comprises a fork-shaped end (GAB) with bores (BOR) in which a cross-bolt (QBO) is inserted, and a threaded tie bolt (GZB), which is engaged with the tensioning bolt (SPB), is screwed into a radial threaded bore of the cross-bolt (GBO).

13. A suction device according to claim 11 and 12, wherein the tensioning bolt (SPB) is engaged with the threaded tie bolt (GZB) through a spanner (SPS), wherein the tensioning bolt (SPB) is hooked into a slit (SLI) of the spanner (SPS) with its supporting head (HAK) and the threaded tie bolt (GZB) is screwed into a radial threaded bore (GBO) of a clamping pin (ZSS) which is incorporated in two opposing bores (BOH) of the spanner.

14. A suction device according to claim 13, wherein between the eccentric surface (EXF) of the clamp lever (SPH) and the lower part (UTE) a pressure sleeve (DRH) is arranged which houses the spanner (SPS), wherein the eccentric surface (EXF) is supported by the lower part through the pressure sleeve.

## Revendications

1. Dispositif d'aspiration (AER) pour des matières finement divisées ou gazeuses, lequel
a) est conçue sous la forme d'un corps creux annulaire avec un orifice verseur central (SOE),
b) au moins un raccord tubulaire (ROS) conduit vers l'intérieur du corps annulaire et
c) dans la paroi délimitant l'orifice verseur (WAN) est conçue une pluralité d'alésages d'aspiration (ASB)
d) les alésages d'aspiration (ASB) étant en liaison avec
le raccord tubulaire (ROS) par l'intermédiaire du corps creux annulaire, **caractérisé en ce que**
e) l'orifice verseur (SOE) est délimité par une partie de paroi inférieure, sensiblement cylindrique (ZWA) et par une partie de paroi supérieure conique (KWA) s'y raccordant, élargie vers le haut et vers l'extérieur,
f) les alésages d'aspiration (ASB) étant conçus dans la partie de paroi conique (KWA).

2. Dispositif d'aspiration selon la revendication 1, les alésages d'aspiration (ASB) comportant un arrondi (ARU) au moins sur leur zone d'extrémité extérieure dirigée vers l'orifice verseur (SOE).

3. Dispositif d'aspiration selon la revendication 1, les alésages d'aspiration (ASB) comportant chaque fois un arrondi (ARU) aussi bien sur leur zone d'extrémité extérieure dirigée vers l'orifice verseur (SOE) que sur leur seconde zone d'extrémité.

4. Dispositif d'aspiration selon la revendication 1, le corps annulaire comportant au moins une partie supérieure (OTE) et une partie inférieure (UTE), en état d'utilisation, la partie supérieure (OTE) et la partie inférieure (UTE) étant maintenues ensemble par un moyen de serrage (SSM) et après ouverture du moyen de serrage (SSM), étant séparables en libérant l'intérieur du corps annulaire.

5. Dispositif d'aspiration selon la revendication 4, un panneau de séparation (TRP) situé entre la partie supérieure (OTE) et la partie inféreiure (UTE) étant prévu avec au moins un orifice de passage (DUT), le corps annulaire comportant à l'état assemblé au moins un compartiment inférieur (UKA) et au moins un compartiment supérieur (OKA) et l'au moins un compartiment inférieur (UKA) et l'au moins un compartiment supérieur (OKA) étant en liaison réciproque par l'intermédiaire d'au moins un orifice de passage (DUT).

6. Dispositif d'aspiration selon la revendication 5, au moins un compartiment annulaire intérieur supérieur (OKA) et au moins un compartiment extérieur inférieur (UKA) étant prévus, le raccord tubulaire (ROS) débouchant dans le au moins un compartiment extérieur inférieur (UKA) et les alésages d'aspiration (ASB) débouchant dans le au moins un compartiment intérieur supérieur (OKA).

7. Dispositif d'aspiration selon la revendication 6, un compartiment annulaire intérieur supérieur (OKA) étant prévu, lequel est en liaison avec au moins une partie de compartiment extérieur supérieur (OKS) et la partie de compartiment extérieur supérieur (OKS) étant en liaison par l'intermédiaire d'un orifice de passage (DUT) du panneau de séparation (TRE) avec au moins un compartiment extérieur inférieur (UKA).

8. Dispositif d'aspiration selon la revendication 7, une surface conductrice (LEF) tangentielle conduisant vers l'extérieur étant prévue sur la liaison entre le compartiment annulaire intérieur supérieur (OKA) avec la au moins une partie de compartiment extérieur supérieur (OKS).

9. Dispositif d'aspiration selon l'une quelconque des revendications 5 à 8, le moyen de serrage (SPM) comprenant des boulons de serrage (SPB) avec chacun une tête d'appui (ASK) sur une extrémité et avec une tête de serrage rapide amovible (SSK) sur l'autre extrémité, en état d'utilisation, les boulons de serrage traversant la partie supérieure et la partie inférieure (OTE; UTE) et les pressant l'une contre l'autre.

10. Dispositif d'aspiration selon la revendication 9, la tête de serrage rapide (SSK) comportant un levier de serrage (SPH) avec une surface d'excentrique (EXF) susceptible de s'appuyer contre la surface inférieure de la partie inférieure (UTE) et étant susceptible d'être amenée en engagement en traction avec l'extrémité inférieure du boulon de serrage (SPB).

11. Dispositif d'aspiration selon la revendication 10, chaque boulon de serrage (SPB) étant conçu sous forme cylindrique, la tête d'appui (ASK) étant élargie au niveau de la section transversale et le boulon de serrage possédant sur l'extrémité opposée une rainure annulaire (RNT) passant dans une tête de maintien (HAK) pour la coopération avec la tête de serrage rapide (SSK).

12. Dispositif d'aspiration selon la revendication 11, le levier de serrage (SPH) comprenant une extrémité fourchue (GAB) avec des alésages (BOR), dans lesquels est inséré un boulon transversal (QBO) et un boulon tirant fileté (GZB) qui est en liaison avec le boulon de serrage (SPB) étant vissé dans un taraudage radial du boulon transversal (GBO).

13. Dispositif d'aspiration selon les revendications 11 et 12, le boulon de serrage (SPB) étant en liaison avec le boulon tirant fileté (GZB) par l'intermédiaire d'une pièce de serrage (SPS), le boulon de serrage (SPB) étant accroché par une tête de maintien (HAK) dans une encoche (SLI) de la pièce de serrage et le boulon tirant fileté (GZB) étant vissé dans un taraudage radial (GBO) d'un goujon de serrage (ZSS) qui est logé dans deux alésages opposés (BOH) de la pièce de serrage.

14. Dispositif d'aspiration selon la revendication 13, une douille de pression (DRH) dans laquelle est placée la pièce de serrage (SPS) étant disposée entre la surface d'excentrique (EXF) du levier de serrage (SPH), la surface d'excentrique (EXF) s'appuyant sur la partie inférieure par l'intermédiaire de la douille de pression.
